# FASCICULE DE BREVET EUROPEEN

(11) **EP 1 224 368 B1**
(45) Date de publication et mention de la délivrance du brevet: **31.05.2006**
(21) Numéro de dépôt: 00974591.0
(22) Date de dépôt: 27.10.2000
(51) Int. Cl.: E04H 15/58, E04H 6/02

(54) **ABRI MODULAIRE CONTRE LE SOLEIL ET LA PLUIE, ET PROCEDE D'INSTALLATION**
MODULARER SCHELTER GEGEN SONNE UND REGEN UND VERFAHREN ZU SEINER ANLAGE
MODULAR SHELTER AGAINST SUN AND RAIN, AND INSTALLATION METHOD

(30) Priorité: 28.10.1999 FR 9913509
(43) Date de publication de la demande: 24.07.2002
(73) Titulaire: Prat S.A. Ingenierie des Structures, 31400 Toulouse (FR)
(72) Inventeur: PRAT, Jacques, F-31520 Ramonville Saint Agne (FR)
(74) Mandataire: Richebourg, Michel François
(86) Numéro de dépôt international: PCT/FR2000/003009
(87) Numéro de publication internationale: WO 2001/031147

(56) Documents cités:
- EP-A- 0 018 962
- EP-A- 0 837 204
- FR-A- 819 212
- FR-A- 1 240 431
- FR-A- 2 766 857

## Description

### DOMAINE D'APPLICATION DE L'INVENTION

Le dispositif objet de la présente invention est du domaine des abris contre le soleil et la pluie. Il concerne en particulier un abri modulaire, particulièrement adapté à la couverture d'espaces de relativement grande superficie.

### DESCRIPTION DE L'ART ANTÉRIEUR

On connaît déjà dans ce domaine, des structures métalliques couvertes d'une plaque en matière métallique ou plastique, mais avec alors une structure lourde, longue à installer, et nécessitant une étude spécifique à chaque implantation. Ainsi par exemple, celle décrite et représentée dans la demande de brevet français FR-A-2 766 857 comporte des poteaux dressés sur une fondation hors-sol et supportant en porte-à-faux un cadre destiné à recevoir une couverture formée d'une toile tendue au moyen de joncs en matière plastique glissés et calés dans les bords du cadre composé notamment de deux longerons cintrés profilées de gorges pour recevoir lesdits joncs.

Une autre structure décrite et représentée dans la demande de brevet européen EP-A-0 837 204 concerne une tente à structure-support tubulaire légère et autostable constituée de poteaux recevant une traverse dans laquelle la liaison entre les éléments tubulaires convergents des traverses est garante de la tenue de l'ensemble de la structure-support qui repose sur le sol et n'est reliée à aucune fondation. Cette structure-support nécessite un volume fermé puisqu'au moins deux éléments tubulaires des traverses travaillent en opposition pour maintenir l'ensemble rigide

### DESCRIPTION DE L'INVENTION.

L'invention a pour but de remédier à ces inconvénients, et de proposer un dispositif simple et économique à fabriquer, et très aisé à installer tout en limitant les études préliminaires à chaque installation. L'invention propose à cet effet un abri modulaire du type de celui formé d'une structure-support comportant au moins deux poteaux supportant chacun au moins une traverse en porte-à-faux, lesdits poteaux étant fixés verticalement chacun sur des fondations par une embase et lesdites traverses étant formées d'arcs, disposés chacun en tête d'un poteau, remarquable en ce que lesdits arcs sont stabilisés selon la verticale chacun par une contrefiche solidarisée, d'une part, au poteau par un anneau, et, d'autre part, par une platine de fixation à l'arc, une toile étant tendue au-dessus des arcs, au moins deux poteaux étant disposés à distance inférieure au double de la longueur d'un arc, et au moins deux arcs portés chacun par un des poteaux ayant leur extrémité distante de leur poteau de support attachées ensembles, formant ainsi une disposition en triangle.

On comprend que par cette disposition, on créé un abri modulaire fixe composé d'une structure-support métallique qui, supportant une membrane textile en double courbure inverse, est constituée de modules qui pourraient être structurellement indépendants puisque chacun possède sa propre fondation. La liaison de deux arcs consécutifs permet simplement d'assurer la stabilité horizontale de l'ensemble, autrement dit, son contreventement. En général, dans une structure métallo-textile, la composante métallique coûte deux fois plus cher que la partie textile. Dans le produit selon l'invention, la structure métallique est étonnamment simple et répétitive, ce qui permet un prix de revient très attractif. Le but de la demanderesse est de rendre cette technologie compétitive et attractive par rapport aux classiques par quelques principes de base, à savoir entre autres :
- une structure métallique répétitive et peu coûteuse car préfabriquée et constituée d'un nombre très restreint de pièces standard disponibles sans délais.
- une membrane textile optimisée et "sur mesure",
- une grande richesse de formes amenée par un concept modulaire non seulement harmonieux mais aussi économique et souple en terme de configurations possibles tout en restant très simple à assembler.

La description et les dessins qui suivent permettront de mieux comprendre les buts et avantages de l'invention. Il est clair que cette description est donnée à titre d'exemple, et n'a pas de caractère limitatif.

### BRÈVE DESCRIPTION DES DESSINS

Sur ces dessins :
- la figure 1 montre schématiquement un abri modulaire selon l'invention, vu en perspective ;
- la figure 2 illustre un module de base comportant ici un poteau et un arc selon l'invention, vu en perspective ;
- la figure 3 montre les détails de réalisation des composants du dispositif ;
- la figure 4 montre un assemblage en triangle de deux poteaux et deux arcs ;
- les figures 5 à 12 illustrent des abris modulaires de formes diverses, réalisées à partir de modules selon l'invention.

### DESCRIPTION DES MODES DE RÉALISATION PRÉFÉRÉS

Un abri modulaire selon l'invention est formé d'une juxtaposition de modules de base, attachés ensembles par les extrémités de certains de leurs arcs. Un abri minimal selon cette définition comporte alors au moins deux poteaux et deux arcs. Plus généralement, un abri linéaire sera réalisé par assemblage de modules comportant chacun un poteau et deux arcs (figure 1). Plus précisément, comme on le voit sur la figure 4, un module à géométrie évolutive selon l'invention comporte, d'une part, un poteau 1, fixé sur des fondations 3 par une embase 2, et, d'autre part, au moins un arc 4, disposé sensiblement en tête du poteau. Cet arc 4 est stabilisé verticalement par une contrefiche 5.

Dans le présent exemple décrit à titre non limitatif, le poteau 1 est,réalisé sous forme de tube métallique creux de diamètre 20 cm et d'environ 3 mètres de hauteur au-dessus du sol. Il permet l'évacuation de l'eau par sa partie centrale.

Chaque arc 4, réalisé en tube métallique de diamètre 10 cm, mesure 6 mètres de long et est conformé en arc de rayon de courbure 20 mètres.

Chaque contrefiche 5 est également formée en tube métallique de diamètre 10 cm, avec un rayon de courbure de 5 mètres. Elle est fixée à l'arc 4 sensiblement à mi-longueur par une platine de fixation 6 permettant une libre rotation selon un axe transversal (perpendiculaire au plan formé par le poteau 1 et l'arc 4), et est fixée au poteau 1 à une hauteur d'environ 1.9 mètres par un anneau 7 de fixation.

Chaque arc 4 est solidarisé en tête de poteau 1 par l'intermédiaire d'un gousset 9 (figure 3). Ce gousset 9 est formé dans une mise en oeuvre non limitative, à partir d'une tôle d'acier, par exemple de 4 mm d'épaisseur, de 1.1 m de long pour 44 cm de large. Cette tôle est repliée sensiblement en "U" autour de son axe longitudinal. Ce gousset 9 comporte, à une de ses extrémités longitudinales, un ergot 10 destiné à l'accrochage sur le bord supérieur circulaire du poteau 1. Il comporte également une patte 11 de fixation sur l'anneau 7, comprenant un évidement 17 adapté à venir se placer autour d'un boulon positionneur (non représenté) fixé sur le poteau 1. Deux axes 12, 13, adaptés à venir se placer selon une direction sensiblement horizontale après le montage du gousset 9, sont prévus en haut et en bas dudit gousset 9, pour permettre la fixation mobile en rotation d'un arc 4 et d'une contrefiche 5.

La toile tendue 8 qui forme l'abri proprement dit est placée sur les arcs 5 disposés autour d'un même poteau 1 ou entre divers poteaux 1 disposés en quinconce. En plan, la direction de l'arc 4 par rapport au poteau 1 est entièrement libre. Un module de base, par exemple pour la création d'une ligne, comporte alors un poteau 1 recevant deux arcs 4, disposés à 60° l'un de l'autre (en vue en plan) et deux contrefiches 5. L'inclinaison de l'arc 4 est ajustable en continu par réglage du point d'attache de la platine de fixation 6 de la contrefiche 5 le long de l'arc 4. Comme on le voit sur la figure 3, la platine de fixation 6 est, par exemple, formée à cet effet, d'une tôle de 4 mm d'épaisseur, de 57.8 cm de long pour 50 cm de large, courbée en "U" le long de son grand axe, de manière à enrober un arc 4 formé d'un tube de 10 cm de diamètre. Cette platine de fixation 6 comporte un axe 14 de fixation de la contrefiche 5, et deux alésages 15, 16 permettant soit une fixation par serrage de la platine autour de l'arc 4 par boulonnage, soit par vissage dans des trous disposés à intervalles longitudinaux réguliers le long de l'arc 4, de manière à procurer une meilleure sécurité de la fixation de la contrefiche 5 sur l'arc 4.

Chaque arc 4 comporte en son extrémité distante du poteau 1 une pièce de liaison 18, sous forme d'une plaque en "L" comportant une partie horizontale 19 percée d'un alésage 20 destiné au passage d'un boulon de solidarisation ensemble de deux telles pièces de liaison 18.

Le matériau choisi pour l'ossature est l'acier galvanisé, retenu pour ses qualités mécaniques, son prix, et sa durabilité. La préfabrication garantit une disponibilité immédiate. Les longueurs utilisées sont des multiples de 3 mètres, afin de limiter les chutes. L'assemblage se fait uniquement par boulonnage. En variante, une ossature en alliage d'aluminium est réalisable, avec des modifications mineures de mise en oeuvre.

Les fondations sont de type connu de l'homme du métier

Le principe de stabilité du produit selon l'invention est basé (cf;figure 4) sur la connexion d'un arc 4A d'un module A avec un arc 4B du module B précédent. La configuration en zigzag des arcs 4 du produit (figures 1 et 6) selon l'invention créé une triangulation qui augmente la résistance aux efforts mécaniques (notamment tension de la toile sur une grande surface), et est garante de la stabilité d'ensemble. La distance entre poteaux 4A, 4B détermine la largeur utile. Cette spécificité permet d'adapter le produit selon l'invention à de nombreuses géométries. En faisant alors varier l'entraxe entre les poteaux, il est loisible d'implanter ces derniers suivant une trajectoire non-rectiligne.

La couverture par la toile tendue 8 peut être mono, bilatérale ou même multi-nefs. Mais le produit selon l'invention permet de réaliser d'autres formes que la droite ou la courbe : il permet de réaliser un module ponctuel (configuration champignon avec six arcs 4 autour d'un poteau 1) et un abri de grande surface (configuration en nid d'abeilles). Une toile unique couvre l'ensemble de la structure.

La conception du dispositif est telle qu'aucun réglage n'est nécessaire sur le chantier. La toile se fixe à la structure métallique au moyen de pièces d'accastillage simples et solides. Cette simplicité de montage implique une grande précision dans l'assemblage des laizes et de la ralingue périmétrique. La fabrication sera nécessairement assurée par une entreprise expérimentée dans le domaine des membranes à double-courbure. La toile 8 est le seul élément qui nécessite une étude au cas par cas et une réalisation "sur mesure" notamment dans le cas de rangées courbes.

Dans une variante avantageuse, un logiciel développé à cet effet met en oeuvre un procédé d'automatisation de cette tâche selon des critères de découpe et d'assemblage connus de l'homme du métier.

Le matériau utilisé est une toile structurelle en fibres polyester enduite PVC ou une toile en fibre de verre de type PVDF, ou fibre acrylique, ou tout autre matériau de couverture.

L'évacuation des eaux pluviales se fait par l'intérieur du poteau. Contrairement à la plupart des systèmes de couvertures, le produit selon l'invention ne rejette pas les eaux pluviales à sa périphérie, mais en son centre. L'eau est canalisée par la forme de la toile vers le support. Au niveau du sol, l'eau est ensuite évacuée soit directement sur le sol, sans éclaboussure, soit par les canalisations souterraines d'un réseau de type VRD (Voirie et Réseaux Divers), conçu à cet effet. Pour les grands parcs de stationnement, cette dernière configuration réduit considérablement la quantité d'eau à traiter (hydrocarbures) puisque l'eau ne ruisselle plus au sol.

Du fait de sa modularité, le produit permet de créer une gamme complète d'accessoires intégrés. En particulier, l'éclairage intégré est alimenté par un câble électrique dans le poteau (des gaines en attente sont fournies). L'éclairage se fait depuis l'anneau 7 et est orienté vers la sous-face de la toile 8 donnant ainsi un éclairage indirect confortable et attractif. Une gaine électrique supplémentaire en attente est utilisée optionnellement pour passer des câbles de haut-parleurs ou de caméras de surveillance. Des attaches correspondantes sont prévues sur la structure métallique.

Les principales pièces de structure sont toutes préfabriquées à partir de profilés courants. Les accessoires d'assemblage sont des pièces spéciales dédiées à ce produit. Le montage est rapide, sans perçage ni soudure. Parfaitement facile à mettre en oeuvre, la structure du produit selon l'invention est destinée à être montée par des non-spécialistes. La rigueur dans le respect des procédures est la seule contrainte pour un montage conforme aux spécifications

On comprend que, lors du montage, après réalisation des fondations et boulonnage du poteau sur le massif de fondations, on vient serrer l'anneau 7 sur le poteau par l'intermédiaire de crapauds 17. On réalise ensuite un assemblage du "triangle" formé d'un arc 4, de la contrefiche 5 correspondante, et d'un gousset 9. Ce "triangle" est levé par une petite grue et placé en tête de poteau 1. L'ergot du gousset 9 vient se bloquer sur le bord supérieur du poteau 1, tandis que l'évidement 17 de la patte inférieure 11 du gousset 9 se place autour du boulon positionneur (non représenté), l'anneau 7 étant déjà en place. Puis on vient serrer le gousset 9 contre le poteau 1 par serrage d'un boulon (non représenté sur les figures) sur l'anneau 7. On obtient alors un montage très rigide.

Le module de base est une structure simple dont la géométrie est variable. Par combinaison de plusieurs modules, on obtient toute une variété de configurations différentes en taille et en formes. Un abri modulaire selon l'invention est ainsi composé d'au moins deux poteaux et deux arcs attachés ensembles par boulonnage de leur pièce de liaison 18, en leur extrémité distante de leur poteau de support, formant ainsi une structure en triangle ou en "zigzag", propre à permettre de nombreuses combinaisons de forme. Des exemples de configurations possibles sont illustrés par les figures 5 à 12 : simple file (figures 1,6 et 10), tunnel (figures 8 et 12), mixte (linéaire+circulaire), champignon nid d'abeilles (figures 5 et 9).

Trois applications principales sont visées par le dispositif selon l'invention: la protection de la voiture, l'abri pour personnes, et la création d'espaces. La variété des configurations, cependant, ouvre bien d'autres marchés.
1/ Protéger la voiture : le marché visé en priorité est celui du parc de stationnement, en particulier celui des centres commerciaux. Le produit selon l'invention constitue un moyen efficace de se démarquer de la concurrence en apportant le confort sur le parking, répondant ainsi à un besoin clair de la clientèle.
2/ Abriter les personnes : la collectivité trouvera dans le produit selon l'invention une solution économique pour couvrir la place de marché, les gradins de l'installation sportive ou pour agrandir le préau de l'école. Des modèles de dimensions réduites sont à l'étude pour des applications de mobilier urbain.
3/ Créer l'espace : dans ses configurations « nid d'abeilles », le produit selon l'invention est la toiture étanche et translucide d'un espace de superficie illimitée, jusqu'à plusieurs milliers de m2.

La portée de la présente invention ne se limite pas aux détails des formes de réalisation ci-dessus considérées à titre d'exemple, mais s'étend au contraire aux modifications à la portée de l'homme de l'art dans le cadre des revendications annexées.

## Revendications

1. Abri modulaire contre le soleil et la pluie, du type de celui formé d'une structure-support comportant au moins deux poteaux (1A, 1B) supportant chacun au moins une traverse (4A, 4B) en porte-à-faux, lesdits poteaux (1A, 1B) étant fixés verticalement chacun sur des fondations (3) par une embase (2) et lesdites traverses étant formées d'arcs (4A, 4B), disposés chacun en tête d'un poteau (1A, 1B), **CARACTÉRISÉ EN CE QUE** lesdits arcs sont stabilisés selon la verticale chacun par une contrefiche (5A. 5B) solidarisée, d'une part, au poteau (1A, 1B) par un anneau (7A, 7B), et, d'autre part, par une platine de fixation (6A. 6B) à l'arc (4A, 4B), une toile (8) étant tendue au-dessus des arcs (4A, 4B), au moins deux poteaux (1A, 1B) étant disposés à distance inférieure au double de la longueur d'un arc (4A, 4B), et au moins deux arcs (4A, 4B) portés chacun par un des poteaux (1A, 1B) ayant leur extrémité distante de leur poteau (1A, 1B) de support attachées ensembles, formant ainsi une disposition en triangle.

2. Abri modulaire selon la revendication 1, **caractérisé en ce que** chaque poteau (1) est réalisé sous forme de tube creux permettant l'évacuation de l'eau par sa partie centrale.

3. Abri selon la revendication 1, **caractérisé en ce que** chaque arc (4) est solidarisé en tête de poteau (1) par, l'intermédiaire, d'un gousset (9) comportant à une de ses extrémités longitudinales un ergot (10) destiné à l'accrochage sur le bord supérieur circulaire du poteau (1), à son autre extrémité une patte (11) de fixation sur l'anneau (7), comprenant un évidement (17) adapté à venir se placer autour d'un boulon positionneur (18) fixé sur le poteau (1), et deux axes (12, ,13), disposés selon une direction sensiblement horizontale après montage du gousset (9), pour permettre la fixation mobile en rotation d'un arc (4) et d'une contrefiche (5).

4. Abri selon la revendication 1, **caractérisé en ce que** chaque arc (4) a son extrémité basse près du poteau (1), de manière à entraîner un écoulement d'eau de pluie recueillie par la toile tendue (B) vers le poteau (1).

5. Abri selon la revendication 1, **caractérisé en ce qu'**il comporte des moyens de fixation d'une platine de fixation (6) de contrefiche (5) sur l'arc (4) en une position faisant partie d'un ensemble de positions possibles le long de l'arc (4), permettant ainsi un réglage de l'inclinaison de l'arc (4) par rapport au poteau (1).

6. Abri selon l'une quelconque des revendications 1 à 5, **caractérisé en ce que** la toile (8) est une toile en fibres polyester enduite PVC.

7. Abri selon l'une quelconque des revendications 1 à 5, **caractérisé en ce que** la toile (8) est une toile en fibres de verre de type PVDF.

8. Abri selon l'une quelconque des revendications 1 à 5, **caractérisé en ce que** la toile (8) est une toile en fibres acrylique.

9. Procédé d'installation d'abri modulaire selon les revendications 1 et 3, **caractérisé en ce que** les pièces constituant l'abri sont préfabriquées à partir de profilés courante, **en ce que** les longueurs des arcs (4) et poteaux (1) utilisées sont des multiples de 3 mètres, et **en ce que** l'assemblage comporte des étapes d'assemblage au sol d'un groupe composé d'un arc (4), d'une contrefiche (5) et d'un gousset (9), de placement de chaque groupe en tête de poteau (1), de blocage d'un ergot du gousset (9) sur le bord supérieur du poteau (1), l'évidement (17) de la patte inférieure (11) du gousset (9) se plaçant autour du boulon positionneur (18), l'anneau (7) étant déjà en place, puis de serrage du gousset (9) contre le poteau (1) par serrage d'un boulon sur l'anneau (7), enfin de boulonnage des fixations des arcs (4) entre eux à leur extrémité, et de tension de la toile (8) sur les arcs (4).

## Claims

1. Modular shelter against the sun and the rain, of the type formed by a supporting structure comprising at least two posts, (1A, 1B), each supporting at least one offset transversal bar (4A, 4B), the said posts (1A, 1B) being each vertically attached to foundations (3) by a base (2) and the said transversal bars being formed by arches (4A, 4B), each positioned at the top of a post (1A, 1B), **characterised in that** the said arches are each stabilised vertically by means of a strut (5A, 5B), on the one hand attached to the post (1A, 1B) by a ring (7A, 7B) and on the other hand by an attachment plate (6A, 6B) to the arch (4A, 4B), a fabric sheet (8) being stretched above the arches (4A, 4B), at least two posts (1A, 1B) being located at a distances of less than half twice the length of an arch (4A, 4B) and at least two arches (4A, 4B) each carried by one of the posts (1A, 1B) with their ends distant from their post (1A, 1B) being fixed together; thus forming a triangular arrangement.

2. Modular shelter of claim 1, **characterised in that** each post (1) is made in the form of a hollow tube allowing water to be evacuated by its central section.

3. Shelter of claim 1, **characterised in that** each arch (4) is attached to the top of the post (1) by means of a gusset (9) comprising at one of its longitudinal ends a lug (10) designed to hook onto the upper circular edge of the post (1), at its other end an attachment bracket (11) on the ring (7) featuring a cavity (17) adapted so as to locate around a positioning screw (18) fixed to the post (1), and two pins (12, 13) positioned in a substantially horizontal direction once the gusset (9) has been assembled to permit the attachment, that is mobile in terms of rotation, of an arch (4) and a brace (5).

4. Shelter of claim 1, **characterised in that** each arch (4) has its lower end close to the post (1), in order to lead a flow of rain water gathered by the stretched fabric sheet (8) towards the post (1).

5. Shelter of claim 1, **characterised in that** it comprises a means for attaching an attachment plate (6) of a brace (5) to the arch (4) in a position that is part of a set of possible positions along the arch (4) with respect to the post (1).

6. Shelter of any of claims 1 to 5, **characterised in that** the fabric sheet (8) is a PVC coated polyester fibre fabric sheet.

7. Shelter of any of claims 1 to 5, **characterised in that** the fabric sheet (8) is a PVDF type glass fibre sheet.

8. Shelter of any of claims 1 to 5, **characterised in that** the sheet (8) is an acrylic fibre sheet.

9. Process for installing a modular shelter of any of claims 1 to 3, **characterised in that** the parts composing the shelter are pre-fabricated from common profiled sections, **in that** the lengths of the arches (4) and posts (1) used are multiples of 3 metres, and **in that** the assembly comprises assembly steps on the ground of a group composed of an arch (4), a brace (5) and a gusset (9), for positioning each group at the top of a post (1), for blocking a gusset lug (9) at the top of the post (1), the cavity (17) of the lower bracket (11) of the gusset (9) being located around the positioning screw (18), the ring (7) being already in position, then tightening the gusset (9) against the post (1) by tightening a screw on the ring (7), and finally for screwing the arch (4) attachments to one another at their end, and tensioning the fabric sheet (8) on the arches (4).

## Patentansprüche

1. Modularer Sonnen- und Regenschutz, des folgenden Typs, bestehend aus einem Mastbauwerk mit mindestens zwei Pfeilern (1A, 1B), die jeweils zumindest eine Traverse (4A,4B) überlappend tragen , wobei die besagten Pfeiler (1A,1B) wovon jede senkrecht auf den Fundamenten (3) durch ein Fu_stück (2) befestigt ist und die genannten Traversen Bögen (4A, 4B) bilden, und sind jeweils an der Spitze eines Pfeilers (1A,1B) angebracht, SIND **DADURCH GEKENNZEICHNET, DASS** die genannten Bögen in der Vertikalen jeweils von einer Strebe (5A,5B) unterstützt werden, einerseits am Pfeiler (1A, 1B) durch einen Ring (7A, 7B) und andererseits, durch eine Befestigungsplatte (6A, 6B) am Bogen (4A, 4B), ein Tuch (8) über den Bögen (4A, 4B) gespannt wird, wobei zumindest zwei Pfeiler (1A, 1B) in einer Entfernung angeordnet werden, die geringer als die doppelte Länge eines Bogens (4A, 4B) ist und mindestens zwei Bögen (4A, 4B), die jeweils von einem dieser Pfeiler (1A, 1B) getragen werden und haben ihr Ende, das von ihrem Träger-Pfeiler (1A, 1B) entfernt liegt, zusammen befestigt werden, sodass sie in dieser Konstellation ein Dreieck bilden.

2. Modularer Schutz gemä_ Anspruch 1, **gekennzeichnet dadurch, dass** jeder Pfeiler (1) aus hohlen Rohrformen hergestellt wird, um das Wasser im Rohrinnern abflie_en zu lassen.

3. Schutz gemä_ Anspruch 1, **gekennzeichnet dadurch, dass** jeder Bogen (4) am Kopfende des Pfeilers (1) mit Hilfe eines Winkelblechs (9) verstärkt wird, das an einem seiner länglichen Enden ein Winkelstück (10) für die Befestigung am oberen, runden Rand des Pfeilers (1), am anderen Ende einen kleinen Befestigungszapfen (11)für den Ring (7), der eine Aussparung (17)aufweist, die für die Aufnahme eines Positionierstifts (18) auf dem Pfeiler (1) ausgelegt ist und zwei Achsen (12,13), die nach der Montage des Winkelblechs (9) in einer Richtung nahezu horizontal angebracht ist, um die drehbare Befestigung eines Bogens (4) und einer Strebe (5) zu gewährleisten.

4. Schutz gemä_ Anspruch 1, **gekennzeichnet dadurch, dass** jeder Bogen (4) sein tiefer liegendes Ende in der Nähe des Pfeilers (1) hat, in der Weise, dass der Abfluss des Regenwassers, das von dem gespannten Tuch (8) aufgefangen wird, in Richtung Pfeiler (1) erfolgt.

5. Schutz gemä_ Anspruch 1, **gekennzeichnet dadurch, dass** er die Befestigungsvorrichtungen, eine Befestigungsplatte (6) der Strebe (5) am Bogen (4) an einem Punkt, der Teil einer Serie von Positioniermöglichkeiten entlang des Bogens (4) ist, die eine Schrägstellung des Bogens (4) im Vergleich zum Pfeiler (1) erlaubt.

6. Schutz gemä_ einer der Ansprüche 1 bis 5, **gekennzeichnet dadurch, dass** es sich bei dem Tuch (8) um ein Tuch aus Polyesterfasern mit PVC-Beschichtung handelt.

7. Schutz gemä_ einer der Ansprüche 1 bis 5, **gekennzeichnet dadurch, dass** Tuch (8) ein Glasfaser-Tuch, des Typs Polyvenylidenfluorid ist.

8. Schutz gemä_ einer der Ansprüche 1 bis 5, **gekennzeichnet dadurch, dass** das Tuch (8) ein Tuch aus Polyacrylfasern ist.

9. Installations-Verfahren des modularen Schutzes gemä_ der Ansprüche 1 und 3, **gekennzeichnet dadurch, dass** die Bauteile, die den Schutz bilden aus gewöhnlichen Profilen vorgefertigt sind, **gekennzeichnet, dadurch, dass** die verwendeten Längen der Bögen (4) und Pfeiler (1) ein Mehrfaches von 3 Metern sind, und dass der Zusammenbau die Montageschritte eines Bau-Kitts am Boden beinhaltet, eines Bogens (4), einer Strebe (5) und eines Winkelblechs (9), die Anbringung jeden Kitts an dem Kopfende des Pfeilers (1), die Blockierung des Winkelblechstabs (9) auf dem oberen Rand des Pfeilers (1), die Aussparung des unteren Zapfens (11) des Winkelblechs (9), die den Arretierungsstift (18) aufnimmt, der Ring (7), der schon angebracht ist, anschlie_end das Spannen des Winkelblechs (9) gegen den Pfeiler (1), das Anziehen eines Stifts auf dem Ring (7), und zum Schluss, die Verschraubung der Bogenbefestigungen (4) miteinander an ihren Enden und das Spannen des Tuchs (8) über den Bögen (4).
